# EUROPÄISCHE PATENTSCHRIFT

(11) **EP 0 397 982 B1**
(45) Veröffentlichungstag und Bekanntmachung des Hinweises auf die Patenterteilung: **23.06.1993**
(21) Anmeldenummer: 90104877.7
(22) Anmeldetag: 15.03.1990
(51) Int. Cl.: B05B 1/00, B05B 7/00, B05B 15/08

(54) **Nebeldüseneinrichtung**
Mist projector device
Dispositif avec buse à brouillard

(30) Priorität: 18.03.1989 DE 3909008
(43) Veröffentlichungstag der Anmeldung: 22.11.1990
(73) Patentinhaber: VSR ENGINEERING GmbH, D-45472 Mülheim/Ruhr (DE)
(72) Erfinder: Rappen, Albert Dipl.-Ing., D-4330 Mühlheim/Ruhr (DE)
(74) Vertreter: Schulze Horn, Stefan, Dipl.-Ing. M.Sc.

(56) Entgegenhaltungen:
- DE-A- 2 118 642

## Beschreibung

Die Erfindung betrifft eine Nebeldüseneinrichtung, in welcher eine Mehrmediendüse innerhalb einer Nebeldüsenkuppel an einem Adapterkopf angebracht ist, der sie mit den Medienzuleitungen verbindet. Derartige Einrichtungen sind aus der Praxis bekannt.

Derartige Sprühdüsen, die Wasser nebelartig fein verteilen können, werden in Schüttgutförderanlagen oder anderen staubhaltigen Räumen zum Niederschlagen des Staubs verwendet.

Eine besonders gut einstellbare Wasservernebelung erzielt man, wenn man Druckluft über eine sogenannte Resonanzkammer ausströmen läßt und dann Druckwasser einspritzt. Es entweichen dann nebelartige Wasserschwaden, die in besonderer Weise das Niederschlagen der Stäube oder geruchhaltiger Aerosole erreichen.

Infolge der Feinheit der Wassertropfen sind diese sehr empfindlich gegen störende Luftströmungen. Es ist daher wichtig, die Luftströmung im Düsenbereich zu stabilisieren und zu vergleichmäßigen und andererseits die Nebelschwaden richtungsmäßig so in den zu entstaubenden Raum hineinzuleiten, daß eine optimale Nebelschwadenverteilung und Bindung des Staubes erzielt wird.

Zusätzlich soll die Düse gegen Beschädigung durch grobe Materialsplitter geschützt und auf einfache und sichere Weise inspiziert sowie in die Anlagen ein- und ausgebaut und an das Druckluft- und Druckwassernetz angeschlossen werden können. Ferner soll das Zubacken der Düse und der Nebeldüsenkuppel mit gebundenem und ggf. aushärtendem Staub vermieden werden.

Diese Aufgabe wird erfindungsgemäß dadurch gelöst, daß der Adapterkopf um eine Achse verschwenkbar ist, die mit der durch den Kuppelmittelpunkt verlaufenden Düsenmittelachse einen Winkel von 15 bis 45° bildet.

Weiterhin ist vorgesehen, daß die Schwenkachse mit der Kuppelmittelachse einen Winkel von 15 bis 45° bildet.

Beide Winkel können dabei vorteilhaft ca. 30° betragen. Durch Verdrehen des Adapterkopfes kann die Düsenachse damit von 0 bis 60° gegenüber der Kuppelmittelachse verschwenkt werden. Durch Rückdrehen der Kuppel kann die Düsenachse in ihrer Ebene bleiben.

Zum gerichteten und von Querströmungen ungestörten Austritt des Nebels kann vorteilhaft die Nebeldüsenkuppel eine Halbschale bilden, die einen zylindrischen Rand aufweist, der eine Länge von etwa 5 % des Kuppeldurchmessers besitzen kann.

Zum Entfernen von Ablagerungen kann weiterhin innerhalb der Kuppel eine vorzugsweise mit Druckluftstößen beaufschlagbare Düse angeordnet sein, deren Mittelachse ebenfalls auf den Kuppelmittelpunkt gerichtet ist und wobei die Luftdüse einen mit der Kuppelinnenfläche einen Ringspalt bildenden Rand aufweisen kann, unter dem zusätzlich tangential Luft entlang der Kuppelinnenfläche austreten kann und wobei die Luftdüse mit einer Druckluftspeicherkammer mit Schnellentlüftungsventil verbunden ist.

Die Luftdüse selbst kann dabei aus einem elastischen Material bestehen, das bei Aufbau eines Innendruckes ein automatisches Öffnen sowohl der zentralen Düsenöffnung als auch des Ringspaltes erlaubt.

Die Nebeldüsenkuppel kann vorteilhaft dadurch besonders leicht ein- und ausbaubar sein, wenn sie einen Befestigungsflansch aufweist, der aus einem Flachring und einem den Flachring und die Kuppel verbindenden Haltekragen besteht. Vorzugsweise ist dabei der Haltekragen fest mit der Kuppel verbunden, z.B. verschweißt, und der Flachring mit dem Gehäuse oder einer Wand eines zu entstaubenden Raumes verbindbar bzw. verbunden und der Haltekragen und der Flachring sind unter Verdrehen der Kuppel gegeneinander verschwenkbar und fixierbar, z.B. durch Verschrauben.

Eine Weiterbildung der Erfindung sieht vor, daß zwischen dem Flachring und dem Haltekragen eine elastische Klemmmanschette angeordnet ist. Hierdurch werden die Montage und das Ausrichten der Nebeldüseneinrichtung vereinfacht.

Eine bevorzugte Ausgestaltung der Klemmanschette kennzeichnet sich dadurch, daß diese einen am Haltekragen fixierbaren inneren Teil aus zwei Klemmbacken aufweist, mittels welcher der Haltekragen beidseitig faßbar ist und welche nach Einsetzen des Haltekragens versteifbar sind, sowie dadurch, daß die Klemmamschette einen den Flachring aufnehmenden äußeren Teil aus einer festen, nur im Endbereich elastischen Backe und einer gelenkartig angeschlossenen Backe aufweist, deren Hauptachse schräg auf den zu haltenden umlaufenden Flachring weist und zum Einsetzen des Flachringes durch diesen nach innen drückbar und nach dem Einsetzen elastisch rückfederbar ist. Zur Versteifung kann beispielsweise eine Kardeele eingedrückt werden, um die Manschette dauerhaft und dicht mit dem Haltekragen zu verbinden. Die gelenkige Backe erlaubt ein leichtes Eindrücken der Kuppel in die Öffnung des Flachringes oder auch in eine unmittelbar in ein Gehäuse geschnittene Öffnung, wenn dessen Wanddicke etwa der Dicke des Flachringes entspricht. Weiterhin wird so erreicht, daß die Kuppel nur mit vergrößertem Kraftaufwand wieder aus der Manschette herausgenommen werden kann. Bei kreisrunder Gestaltung von Haltekragen, Flachring und Manschette kann damit die Nebeldüsenkuppel sehr einfach in jede beliebige Verdrehungsstellung gebracht werden und in ihrer Stellung zu Optimierungszwecken der Austrittsrichtung der Nebelschwaden korrigiert werden. Selbstverständlich kann die Manschette dabei auch so gestaltet sein, daß die gelenkige Backe nicht außen sondern innen liegt.

Die Verdrehung des Adapterkopfes gegenüber den Medienzuleitungen wird letztlich vorteilhaft dadurch ermöglicht, daß der Adapterkopf außerhalb der Kuppel wenigstens einen als um die Schwenkachse verdrehbarer Überwurfring ausgebildeten Anschlußteil aufweist und daß in den sich gegeneinander verdrehenden Flächen zwischen dem Anschlußteil und dem Kopf mindestens einseitig Ringkanäle mit Randabdichtungen zur Mediendurchleitung in den verschiedensten Stellungen vorhanden sind.

Die erfindungsgemäße Nebeldüseneinrichtung ermöglicht in besonders einfacher Weise eine beliebige Ausrichtung des Sprühstrahles und sehr guten Zugang von außen, was den Einsatz der Nebeldüsenkuppel wesentlich verbessert, ohne daß ein großer Aufwand vorliegt.

Im folgenden werden drei Ausführungsbeispiele der Erfindung anhand von Zeichnungen näher erläutert. Es zeigen:
- Figur 1: schematisch einen Teilschnitt durch eine Nebeldüseneinrichtung,
- Figur 2: die Einrichtung gemäß Figur 1 mit einer zusätzlichen Luft-Reinigungsdüse und
- Figur 3: die Einrichtung in einer dritten Ausführung.

Gemäß den Zeichnungen besteht die Nebeldüseneinrichtung aus einer Kuppel 4 in Form einer Halbschale aus steifem Material, welche einen zylindrischen Rand 5 aufweist, dessen Länge etwa 5 % des Schalendurchmessers beträgt. Die Kuppel 4 ist mittels eines Haltekragens 12 und eines Flachringes 11 in der Wandung eines zu entstaubenden Raumes montiert.

Innerhalb der Kuppel 4 ist auf einem Adapterkopf 1 eine Mehrmediendüse 14 angeordnet, deren Mittelachse 3, d. h. die Austrittsrichtung des Sprühmittels, immer auf den Mittelpunkt 40 der Kuppel 4 gerichtet und gegenüber der Adapterachse in den vorliegenden Ausführungsbeispielen um einen Winkel α von etwa 30° versetzt ist. Der Adapterkopf 1 ist um eine ebenfalls den Mittelpunkt 40 durchdringende Achse 2 verschwenkbar, die mit der Kuppelmittelachse 41 einen Winkel β von ebenfalls ca. 30° bildet. Andere Winkel α und β im Bereich zwischen 15 und 45° sind ebenfalls je nach Bedarf möglich.

Der Adapterkopf ist gegenüber seinen Anschlußteilen 13 verdrehbar und derart ausgebildet, daß auch in den verschiedensten Drehstellungen der Durchtritt der Medien, vorzugsweise Luft und Wasser, gewährleistet ist. Die entsprechende Ausbildung liegt im Belieben des Fachmanns, sie kann z. B. über Ringnuten oder Ringkanäle erfolgen, die randseitig abgedichtet sind. Die Gegenfläche braucht dann lediglich im Bereich der Kanalöffnung bzw. Nut einen Austritt aufzuweisen. Die Befestigung des Adapterkopfes 1 gegenüber den verdrehbaren Anschlußteilen 13 kann dann über eine Mutter 13' erfolgen.

Gemäß Figur 2 kann innerhalb der Kuppel 4 noch eine weitere Luftdüse 6 angeordnet sein, die hier aus elastischem Material besteht und eine zentrale Düsenöffnung 10 sowie einen an der Kuppelinnenfläche 7 anliegenden Rand aufweist, wobei sich beim Aufbau von Innendruck die zentrale Düsenöffnung 10 öffnet und der Rand 5 von der Kuppelinnenfläche unter Bildung eines Ringspalts abgehoben wird. Über diese Düse kann eine Entfernung von Ablagerungen und dergleichen erfolgen, wenn entsprechend Druckluft, vorzugsweise in Stößen, zugeführt wird.

Figur 3 zeigt die Nebeldüseneinrichtung in einer Ausführung mit einer zwischen dem Haltekragen 12 und einer hier den Flachring ersetzenden, kreisförmig ausgeschnittenen Behälterwand 11' angeordneten elastischen Klemmanschette 15. An ihrer dem Haltekragen 12 zugewandten Innenseite weist die kreisförmig umlaufende Manschette 15 zwei relativ stabile und weitestgehend starre Backen 16 auf, die zwischen sich eine Nut zur Aufnahme des äußeren Teils des Haltekragens 12 bilden. Zur Sicherung der Verbindung zwischen Haltekragen 12 und Manschette 15 kann zwischen deren Backen 16 nach Einsetzen des Haltekragens 12 beispielsweise eine Kardeele eingepreßt werden.

An ihrem äußeren Umfang besitzt die Manschette 15 zwei unterschiedlich gestaltete Backen 17 und 18, wobei die Backe 17 von ähnlicher Form und Dimensionierung ist wie die Backen 16, während die Backe 18 gelenkartig ausgebildet ist und eine Hauptachse aufweist, die schräg auf den zu haltenden umlaufenden Rand des Flachringes 11 weist.

Durch die besondere Gestaltung der Manschette 15 wird erreicht, daß die komplette Nebeldüseneinrichtung mit Adapterkopf 1 und Kuppel 4 einschließlich des Haltekragens 12 mit der auf diesen aufgesetzten Manschette 15 von der einen Seite, d. h. in Figur 3 von links her, in die in dem Flachring 11 vorhandene kreisförmige Öffnung eingedrückt werden kann. Während des Eindrückens weicht die Backe 18 elastisch nach innen zurück, um nach dem Eindrücken wieder in ihre in der Figur 3 sichtbare Stellung elastisch zurückzufedern. Für ein Herausziehen der Nebeldüseneinrichtung ist eine wesentlich größere Kraft erforderlich, da nun für die Verformung der Backe 18 größere Kräfte aufzuwenden sind.

Durch Drehung des Adapters und der gesamten Kuppel kann die Ausströmachse in weiten Grenzen verstellt werden, so daß eine optimale Verteilung des Nebels im Staubgehäuse erzielt wird, wobei jederzeit eine nachträgliche Anpassung oder Optimierung in Abhängigkeit vom Förderstrom oder von der Strömung der staubhaltigen Luft erreicht werden kann.

Die Anschlüsse der Wasser- und Luftkanäle des Adapters an die Wasser- und Luftleitung sind so gestaltet, daß diese ihre Richtung beibehalten können, unabhängig von der Position der Adaptereinstellung.

## Patentansprüche

1. Nebeldüseneinrichtung, in welcher eine Mehrmediendüse (14) innerhalb einer Nebeldüsenkuppel (4) an einem Adapterkopf (1) angebracht ist, der sie mit den Medienzuleitungen verbindet, dadurch gekennzeichnet, daß der Adapterkopf (1) um eine Achse (2) verschwenkbar ist, die mit der durch den Kuppelmittelpunkt (40) verlaufenden Düsenmittelachse (3) einen Winkel α von 15 bis 45° bildet.

2. Nebeldüseneinrichtung nach Anspruch 1, dadurch gekennzeichnet, daß die Schwenkachse (2) mit der Kuppelmittelachse (41) einen Winkel β von 15 bis 45 ° bildet.

3. Nebeldüseneinrichtung nach Anspruch 1 und 2, dadurch gekennzeichnet, daß die Winkel α und β jeweils 30° betragen.

4. Nebeldüseneinrichtung nach den Ansprüchen 1 bis 3, dadurch gekennzeichnet, daß die Nebeldüsenkuppel (4) eine Halbschale bildet, die vorzugsweise einen zylindrischen Rand (5) aufweist.

5. Nebeldüseneinrichtung nach Anspruch 4, dadurch gekennzeichnet, daß der Rand (5) eine Länge von etwa 5 % des Kuppeldurchmessers aufweist.

6. Nebeldüseneinrichtung nach den Ansprüchen 1 bis 5, dadurch gekennzeichnet, daß innerhalb der Kuppel (4) eine Luftdüse (6) angeordnet ist, deren Mittelachse (61) ebenfalls auf den Kuppelmittelpunkt (40) gerichtet ist.

7. Nebeldüseneinrichtung nach Anspruch 6, dadurch gekennzeichnet, daß die Luftdüse (6) einen mit der Kuppelinnenfläche (7) einen Ringspalt bildenden Rand (8) zum zusätzlichen tangentialen Luftaustritt aufweist und daß die Luftdüse (6) mit einer Druckluftspeicherkammer (60) mit Schnellentlüftungsventil verbunden ist.

8. Nebeldüseneinrichtung nach Anspruch 6 oder 7, dadurch gekennzeichnet, daß die Luftdüse (6) aus einem elastischen Material besteht, das bei Aufbau eines Innendruckes ein automatisches Öffnen sowohl der zentralen Düsenöffnung (10) als auch des Ringspaltes erlaubt.

9. Nebeldüseneinrichtung nach einem der Ansprüche 1 bis 8, dadurch gekennzeichnet, daß die Nebeldüsenkuppel (4) einen Befestigungsflansch (9) aufweist, der aus einem Flachring (11) und einem den Flachring (11) und die Kuppel (4) verbindenden Haltekragen (12) besteht.

10. Nebeldüseneinrichtung nach den Ansprüchen 1 bis 9, dadurch gekennzeichnet, daß zwischen dem Flachring (11) und dem Haltekragen (12) eine elastische Klemmanschette (15) angeordnet ist.

11. Nebeldüseneinrichtung nach den Ansprüchen 1 bis 10, dadurch gekennzeichnet, daß die Klemmanschette (15) einen am Haltekragen (12) fixierbaren inneren Teil aus zwei Klemmbacken (16) aufweist, mittels welcher der Haltekragen (12) beidseitig faßbar ist und welche nach Einsetzen des Haltekragens (12) versteifbar sind und daß die Klemmanschette (15) einen den Flachring (11) aufnehmenden äußeren Teil aus einer festen, nur im Endbereich elastischen Backe (17) und einer gelenkartig angeschlossenen Backe (18) aufweist, deren Hauptachse schräg auf den zu haltenden umlaufenden Flachring (11) weist und zum Einsetzen des Flachringes (11) durch diesen nach innen drückbar und nach dem Einsetzen elastisch rückfederbar ist.

12. Nebeldüseneinrichtung nach den Ansprüchen 1 bis 11, dadurch gekennzeichnet, daß der Adapterkopf (1) außerhalb der Kuppel (4) wenigstens einen als um die Schwenkachse (2) verdrehbarer Überwurfring ausgebildeten Anschlußteil (13) aufweist und daß in den sich gegeneinander verdrehenden Flächen zwischen dem Anschlußteil (13) und dem Kopf (1) mindestens einseitig Ringkanäle mit Randabdichtungen zur Mediendurchleitung in den verschiedensten Stellungen vorhanden sind.

## Claims

1. Mist jet device wherein a multi medium jet (14) is arranged at an extension head piece (1) within a mist jet cupola (4) with the extension head piece connecting the multi medium jet with the medium feeding pipes,
**characterized in**
that the extension head piece (1) is pivotable about an axis (2) forming an angle α of 15 to 45° with the jet middle axis (3) extending through the cupola centre (40).

2. Mist jet device according to claim 1, characterized in that the pivot axis (2) forms an angle β of 15 to 45° with the cupola middle axis (41).

3. Mist jet device according to claim 1 and 2, characterized in that the angles α and β each are 30°.

4. Mist jet device according to one of the claims 1 to 3, characterized in that the mist jet cupola (4) forms a shell preferrably comprising a cylindrical rim (5).

5. Mist jet device according to claim 4, characterized in that the rim (5) comprises a length of about 5 % of the cupola diameter.

6. Mist jet device according to claims 1 to 5, characterized in that within the cupola (4) an air jet (6) is arranged with the middle axis (61) thereof also directed to the cupola centre (40).

7. Mist jet device according to claim 6, characterized in that the air jet (6) comprises a rim (8) forming an annular gap with the cupola inner area (7) for additional tangential air outlet, and that the air jet (6) is connected with a compressed air reservoir (60) with a quick vent valve.

8. Mist jet device according to claim 6 or 7, characterized in that the air jet (6) consists of an elastic material enabling an automatic opening both of the central jet opening (10) and the annular gap when an inner pressure builds up.

9. Mist jet device according to one of the claims 1 to 8, characterized in that the cupola (4) comprises a fastening flange (9) consisting of a flat collar (11) and a holding collar (12) connecting the flat collar (11) with the cupola (4).

10. Mist jet device according to claims 1 to 9, characterized in that an elastic clamping collar (15) is arranged between the flat collar (11) and the holding collar (12).

11. Mist jet device according to claims 1 to 10, characterized in that the clamping collar (15) comprises an inner member of two clamping jaws (16) securable at the holding collar (12) with the clamping jaws engaging the holding collar (12) at both sides thereof and reinforcable after inserting the holding collar (12), and that the clamping collar (15) comprises an outer member of a stiff jaw (17) elastic only in the end area thereof and a connected jaw (18) shaped like a joint, the outer member receiving the flat collar (11), with the main axis of the jaw (18) pointing angularly to the encompassing flat collar (11) to be secured and movable inwards by the flat collar (11) when inserting the same and resiliently springable back after inserting the flat collar.

12. Mist jet device according to claims 1 to 11, characterized in that the extension head piece (1) comprises at least one connecting member (13) outside of the cupola (4) with the connecting member shaped as a male fitting ring rotatable about the pivot axis (2), and that in the areas between the connecting member (13) and the head (1), which areas rotate on each other, at least at one side there are ring channels provided with rim seals for passing through medium in the most variable positions.

## Revendications

1. Dispositif de buse à brouillard dans lequel une buse à milieux multiples (14) est montée, à l'intérieur d'une coupole (4) de buse à brouillard, sur une tête d'adaptateur (1) qui la raccorde aux conduites de milieux, caractérisé en ce que la tête d'adaptateur (1) peut pivoter autour d'un axe (2) qui forme un angle α de 15 à 45° avec l'axe médian (3) de buse passant par le centre (40) de la coupole.

2. Dispositif de buse à brouillard selon la revendication 1, caractérisé en ce que l'axe de pivotement (2) forme un angle β compris entre 15 et 45° avec l'axe médian (41) de la coupole.

3. Dispositif de buse à brouillard selon les revendications 1 et 2, caractérisé en ce que les angles α et β sont l'un et l'autre égaux à 30°.

4. Dispositif de buse à brouillard selon les revendications 1 à 3, caractérisé en ce que la coupole (4) de buse à brouillard constitue une demie coquille qui présente de préférence un bord cylindrique (5).

5. Dispositif de buse à brouillard selon la revendication 5, caractérisé en ce que la longueur du bord (5) est voisine de 5 % du diamètre de la coupole.

6. Dispositif de buse à brouillard selon les revendications 1 à 5, caractérisé en ce qu'une buse d'air (6) dont l'axe médian (61) est également orienté vers le centre (40) de la coupole est disposée à l'intérieur de la coupole (4).

7. Dispositif de buse à brouillard selon la revendication 6, caractérisé en ce que la buse d'air (6) présente, afin de réaliser une sortie d'air tangentielle additionnelle, un bord (8) formant une fente annulaire avec la surface intérieure (7) de la coupole et en ce que la buse d'air (6) est reliée à une chambre de stockage d'air comprimé (60) par une soupape d'échappement rapide.

8. Dispositif de buse à brouillard selon la revendication 6 ou 7, caractérisé en ce que la buse d'air (6) est en une matière élastique qui permet, en cas d'accumulation d'une pression interne, l'ouverture automatique tant de l'orifice central (10) de buse que de la fente annulaire.

9. Dispositif de buse à brouillard selon l'une des revendications 1 à 8, caractérisé en ce que la coupole (4) de buse à brouillard présente une bride de fixation (9) qui se compose d'une bague plate (11) et d'une collerette de maintien (12) reliant la bague plate (11) et la coupole (4).

10. Dispositif de buse à brouillard selon l'une des revendications 1 à 9, caractérisé en ce qu'une manchette élastique de serrage (15) est disposée entre la bague plate (11) et la collerette de maintien (12).

11. Dispositif de buse à brouillard selon l'une des revendications 1 à 10, caractérisé en ce que la manchette de serrage (15) présente une partie intérieure, pouvant être fixée sur la collerette de maintien (12), constituée de deux mâchoires de serrage (16) au moyen desquelles la collerette de serrage (12) peut être saisie des deux côtés et qui peuvent être raidies après l'insertion de la collerette de serrage (12) et en ce que la manchette de serrage (15) présente une partie extérieure recevant la bague plate (11) constituée d'une mâchoire fixe (17), qui n'est élastique que dans la zone d'extrémité, et d'une mâchoire (18) raccordée de manière articulée, dont l'axe principal est oblique par rapport à la bague plate périphérique à retenir (11), et peut être appuyée vers l'intérieur par la bague plate (11) pour l'insertion de celle-ci et peut être rappelé élastiquement après l'insertion.

12. Dispositif de buse à brouillard selon les revendications 1 à 11, caractérisé en ce que la tête d'adaptateur (1) présente en dehors de la coupole (4) au moins une partie de raccord (13) réalisée sous forme de bague de raccord rotative autour de l'axe de pivotement (2) et en ce que des canaux annulaires, prévus pour l'amenée des milieux dans les positions les plus diverses et pourvus de joints d'étanchéité sur leurs bords, sont ménagés, au moins sur un côté, dans les surfaces qui tournent l'une par rapport à l'autre entre la partie de raccordement (13) et la tête (1),.
